# DEMANDE DE BREVET EUROPEEN

(11) **EP 0 107 991 A1**
(43) Date de publication de la demande: **09.05.1984**
(21) Numéro de dépôt: 83401948.1
(22) Date de dépôt: 05.10.1983
(51) Int. Cl.: C21D 1/34, C21D 9/60, C23C 1/00

(54) **Dispositif et procédé de réglage de la capacité de chauffe d'une installation thermique pour bande métallique défilant en continu**

(30) Priorité: 06.10.1982 FR 8216756
(71) Demandeur: FABRIQUE DE FER DE MAUBEUGE, F-59720 Louvroil (FR)
(72) Inventeur: Butruille, Daniel, F-59330 Hautmont (FR)
(74) Mandataire: Richebourg, Michel François

(57) **Abrégé**

La présente invention concerne un dispositif de chauffage d'un produit métallurgique (1) défilant en continu notamment en amont d'un bac d'alliage de zinc sur une ligne de galvanisation qui comporte en complément d'un moyen de chauffage déjà existant (2) un moyen de chauffage par induction (3). Le réglage de la capacité de chauffe est réalisé en agissant sur ledit moyen de chauffage (3) par induction.

Application à la métallurgie des métaux en feuille.

## Description

La présente invention concerne le chauffage d'une bande d'acier destinée à être galvanisée.

La galvanisation nécessite d'élever la température de la bande d'acier au moins au niveau de celle du bain d'alliage de zinc dans laquelle elle passe. Cette élévation est assurée classiquement par une installation de fours dans lesquels défile la bande. La capacité de ces fours constitue l'un des paramètres essentiels influençant la vitesse de circulation de la bande. Ainsi la vitesse d'une bande épaisse sera plus petite que celle d'une bande mince. En plus, il faut noter que la pénétration de la chaleur au coeur d'une bande épaisse est difficile et qu'il existe toujours un gradient de température décroissant de la périphérie au centre de la pièce. Par ailleurs on sait que la conduite d'un four de traitement thermique n'est pas toujours très simple et que les modifications de son régime de fonctionnement peuvent apporter des aléas dans la qualité du traitement souhaité.

L'invention entend apporter un perfectionnement à ce type d'installation qui permet de faciliter les changements de régime d'une installation de chauffage d'un produit défilant en continu et l'adaptation de son fonctionnement à différentes épaisseurs de produit sans avoir d'influence sur la vitesse. Il s'ensuit une absence de répercussion sur la totalité de la ligne de galvanisation ce qui supprime tous les réglages résultant d'un changement d'allure. Le perfectionnement selon l'invention est très facilement adaptable sur une installation déjà existante.

Le dispositif de chauffage selon l'invention comporte essentiellement un moyen de chauffage par induction en complément d'au moins un autre moyen de chauffage à gaz ou électrique comportant ou non une atmosphère contrôlée. Ce dispositif permet un réglage simple de la capacité de chauffe.

L'invention sera mieux comprise au cours de la description donnée ci-après à titre d'exemple purement indicatif et non limitatif qui permettra d'en dégager les avantages et les caractéristiques secondaires.

Il sera fait référence au dessin annexé qui représente de manièa très schématique les dispositions de l'invention.

En se reportant à cette figure, on a symbolisé par le rouleau 1 une bobine de bande métallique que l'on déroule en direction d'une installation de chauffage 2, après lui avoir fait subir un certain nombre d'opérations dans des postes de travail non représentés (tel que du planage, liaison bout à bout de deux bobines consécutives...). Selon l'invention avant l'introduction de la bande dans la batterie de four, on aura disposé un dispositif 3 de chauffage par induction qui permet d'élever rapidement et jusqu'à coeur la température de la tôle. On préférera réaliser une préchauffe ne dépassant pas 120 à 150°C avec ce dispositif 3 de manière à éviter une oxydation de la bande. Cette préchauffe peut ainsi s'effectuer en atmosphère libre.

L'intérêt d'une disposition telle que décrite réside dans le fait qu'un dispositif par induction est à faible encombrement.

On peut ainsi le mettre en place sur une installation existante avant l'entrée dans les fours. En outre le chauffage obtenu est uniforme dans toute l'épaisseur de la bande. La vitesse de chauffage est de plus très rapide et son rendement est excellent avec le matériel moderne actuellement sur le marché.

Enfin la conduite de ce dispositif de chauffage est très souple et donne à la totalité de l'installation une maniabilité beaucoup plus grande. C'est ainsi que l'on peut facilement changer de régime pour l'ensemble de l'installation de chauffage et que l'on pourra conserver des vitesses de défilement sensiblement identiques quelles que soient les épaisseurs des tôles traitées puisque par induction il est aisé de chauffer rapidement et jusqu'à coeur les tôles épaisses.

L'invention trouve une application intéressante dans le domaine de la galvanisation. Elle n'est pas limitée à la description qui vient d'en être donnée mais couvre au contraire toutes les variantes qui pourraient lui être apportées sans sortir de son cadre ni de son esprit.

## Revendications

1. Dispositif de chauffage d'un produit métallique (1) défilant en continu notamment en amont d'un bac d'alliage de zinc sur une ligne de galvanisation caractérisé en ce qu'il comporte au moins un moyen de chauffage par induction (3) en complément d'au moins un autre moyen de chauffage (2).

2. Procédé de réglage de la capacité d'un dispositif de chauffage (2) d'un produit métallique (1) défilant en continu, caractérisé en ce que l'on adjoint audit dispositif (2) un moyen de chauffage par induction (3) formant source de chaleur complémentaire et en ce que l'on agit sur ce moyen complémentaire.
